# EUROPÄISCHE PATENTSCHRIFT

(11) **EP 0 197 261 B1**
(45) Veröffentlichungstag und Bekanntmachung des Hinweises auf die Patenterteilung: **29.03.1989**
(21) Anmeldenummer: 86101797.8
(22) Anmeldetag: 13.02.1986
(51) Int. Cl.: A44C 11/00, A44B 19/04

(54) **Verschliessbare Schmuckkette**
Adjustable jewellery chain
Chaîne ornementale réglable

(30) Priorität: 04.03.1985 DE 3507546
(43) Veröffentlichungstag der Anmeldung: 15.10.1986
(73) Patentinhaber: Hoerkens, Reiner, D-69151 Neckargemünd (DE)
(72) Erfinder: Hoerkens, Reiner, D-69151 Neckargemünd (DE)
(74) Vertreter: Hubbuch, Helmut, Dipl.-Ing

(56) Entgegenhaltungen:
- DE-C- 94 331
- FR-A- 470 890
- FR-A- 1 042 343

## Beschreibung

Die Erfindung bezieht sich auf eine verschliessbare Schmuckkette, wie im Ausschnitt veränderbares Schmuckkollier entsprechend dem Oberbegriff von Anspruch 1.

Nach der FR-PS-618 340 ist ein Reißverschluß bekannt mit Zahngliedern bestehend aus U-förmig gebogenen Basisteilen, sowie separaten Verbindungsgliedern und Nieten. Hierdurch wird die Montage und ästhetische Ausbildung erschwert. Somit ist eine solche Ausführung als Schmuckverschluß wenig geeignet.

Desweiteren ist nach der FR-PS-2 509 970 eine im Ausschnitt veränderbare Verschlußkette bekannt, bei welcher beispielsweise verrastend ineinander greifende Zahnglieder vorgesehen sind, welche einander auf Lücke gegenüberliegend aneinandergereiht und mittels Schieber reissverschlussartig öffen- und schliessbar sind. Bei dieser reissverschlussartigen Kette sind die Basisteile der Zahnglieder mittels flexiblen Schnüren miteinander verbunden. Die Einzelglieder sind nicht direkt miteinander verbunden. Auch diese Ausführung eignet sich wenig für Schmuckzwecke. Eine ähnliche Schmuckkette, deren Zahnglieder beweglich mittels Ösen mit den Nachbargliedern verbunden sind, ist aus des FR-A-1 042 343 bekannt.

Schließlich ist nach der DE-PS-94 331 ein Reissverschluss für Schuhe der vorgenannten Art bekannt, wobei die Zahnglieder jeder Reihe jeweils über ihr Basisteil beweglich mit den Nachbargliedern verbunden sind und jeweils eine zwei benachbarte Basisteile verbindende Öse vorgesehen ist, wobei beim Verschluß Vorsprünge ineinandergreifen. Diese Art der Ausführung mit hakenartig hintergreifenden Zahngliedern und übergreifende Ösenglieder eignen sich auch nicht für Schmuckbänder; dasselbe trifft auch zu für die FR-PS-470 890.

Vorallem ist bei den Gegenständen der Entgegenhaltungen auch nicht die Ausbildung als Anker- oder Panzerkette bzw. Venezianerkette möglich.

Aufgabe der Erfindung ist es Anker- oder Panzerketten, wie auch Venezianerketten als im Ausschnitt reissverschlussartig veränderbare Kollier zu schaffen und auch Flächenschmuckgebilde zu erreichen, sowie auch die Verwendung bei Armbändern bei möglichst maschineller Kettenherstellung bei großer Beweglichkeit zu ermöglichen.

Zur Lösung dieser Aufgabe kennzeichnet sich die verschließbare Schmuckkette, wie im Ausschnitt veränderbares Schmuckkollier gemäß der Erfindung nach dem oberbegriff von Anspruch 1 dadurch, daß die Ösenglieder zur beweglichen Verbindung der Zahnglieder mit senkrecht zur Kettenebene liegender Stege in Kettenebene liegen und beim verschluß sowohl diese als auch die verbreiterten Basisteile als Greiffinger gegenseitig in eingewölbte Ausnehmungen der letzteren greifen.

Die verschließbare Schmuckkette, wie im Ausschnitt veränderbares Schmuckkollier nach dem Oberbegriff von Anspruch 2 kann sich für diesen Zweck auch dadurch kennzeichnen, daß die Ösenglieder zur beweglichen Verbindung der Zahnglieder mit in Kettenebene liegenden Stegen senkrecht zur Kettenebene liegen und beim Verschluß der Zahnköpfe beidseits in gewölbte Ausnehmungen der Basisteile greifen und die Ösen jeweils die Zahnkopflage nach oben und unten begrenzen.

Weitere Einzelheiten der verschließbaren Schmuckkette gemäß der Erfindung sind in Form bevorzugter Ausführungsbei spiele in der Zeichnung dargestellt und nachfolgend an Hand derselben beschrieben und zwar zeigen:
Figur 1 die Draufsicht auf eine erste Ausführungsform einer Schmuckkette,
Figur 2 die Draufsicht auf eine zweite Ausführungsform einer Schmuckkette und
Figur 2a bis 2c die Ansicht von Gliedvariationen zur Figur 2 und
Figur 3 und 3a die Ansicht und den Schnitt eines zugehörigen reißverschlußartigen Schiebers mit gegenüber der Grundplatte aufgeklappter Deckplatte.

Wie aus der Zeichnung ersichtlich wird, sind beim ersten Ausführungsbeispiel nach Figur 1 Zahnglieder mit Basisteilen 2 in Rundform vorgesehen, welche durch in Kettenebene liegende Ösenglieder 3, die in senkrecht zur Kettenebene liegende Stege 4 eingehängt sind, beweglich verbunden.

Beim Verschluß mittels Schieber 5 greifen sowohl die Zahnwölbungen in Form von Greiferfingern 6 in Ausnehmungen 7 jeweils an den Rücken der Nachbarglieder und zusätzlich greifen auch die Ösenglieder 3 in Ausnehmungen 8 an den Zahngliedern.

Hierbei wird im wesentlichen ausgegangen von Anker- bzw. Panzerkettenformen, wenn man die ineinandergehängten Basisteile der Zahnglieder und Ösenglieder betrachtet, wobei durch die Greiferfinger 6 eine gegenseitige Ketten-Verzahnung gegeben ist.

Eine solche Kettenausbildung eignet sich in verschlossener Form auch als Armband oder Uhrarmband, wobei der Verschlußschieber 5 sodann für die Montage benötigt wird. Auch können an den Basis- oder hier den Zahnteilen Steinfassungen vorgesehen sein, um Schmucksteine 9 aufzunehmen. Im übrigen hat der Schieber 5 hier einen seitlichen Umgriff und ist oben offen oder geschlossen entsprechend der DE-OS-3 407 897.

Beim zweiten Ausführungsbeispiel nach Figur 2 der Zeichnung finden Zahnglieder 11 mit Basisteilen 12 in Rahmenform Verwendung, welche durch senkrecht zur Kettenebene liegende Ösenglieder 13, die in den quer zur Kettenlängsebene liegende Stege 14 der Rahmen eingehängt sind, beweglich verbunden sind.

Beim Verschluß mittels Schieber 15 greifen einerseits Zahnköpfe 16 in Ausnehmungen 17, welche als Einwölbungen an den Stegen 14 vorgesehen sind, wobei die Ösen 13 als obere und untere Begrenzung für die Zahnkopflage bei 18 dienen. Hierbei brauchen die Ösen 13 auch nicht über die ganze Breite der Köpfe 16 reichen, vielmehr genügt es auch wenn sie beispielsweise nur deren Hals übergreifen.

Hierbei wird im wesentlichen ausgegangen von einer Venezianerkette, wenn man die ineinandergehängten Basisteile der Zahnglieder und Ösenglieder betrachtet, wobei durch die Zahnköpfe 16 eine gegenseitige Ketten-Verzahnung gegeben ist.

Eine solche Kettenausbildung eignet sich auch bei wechselweise gleichzeitig in Nachbarketten verrastenden Zahnköpfen für ein Flächenschmuckgebilde aus mehreren nebeneinander angeordneten und miteinander verbundenen Ketten, z. B. als breites Armband od. dgl., wobei ein Verschlußschieber 15 sodann entfällt. Hierbei können vorallem bei breiten Ösen an denselben Steinfassungen ausgebildet sein, um Schmucksteine 19 aufzunehmen, wie dies Figur 2a zeigt.

In Figur 2a bis 2c sind drei verschiedene Ausführungen von Zahngliedern 11a bis 11c bestehend aus Basisteilen 12a bis 12c und Zahnköpfen 16a bis 16c dargestellt, wobei nach Figur 2a beispielsweise ein Stanzteil gezeigt ist, welches auch in Blechstärke ausgebildet sein kann; in Fig. 2b ist ein Biegeteil gezeigt und in Figur 2c beispielsweise ein Gußteil.

Schließlich können diese Zahnglieder anstelle der hier dargestellten Rahmenglieder (Fig. 2) auch als Raumformglieder (Fig. 1) ausgebildet sein jeweils in gegossener, geprägter oder gestanzter Form.

In Figur 3 und 3a ist schließlich noch ein Verschlußschieber 25 dargestellt, bestehend aus der Grundplatte 21 mit Führungen 22 für die beiden Kettenstränge sowie bei 23 aufklappbarem Deckel 24, welcher die Grundplatten mit Schienenführungen 22 seitlich bei 26 übergreifen kann und beispielsweise aus durchsichtigem Kunststoff oder auch als Edelmetallplatte mit Steinbesatz gebildet sein kann. Durch die Möglichkeit des Aufklappens kann der Schieber 25 entnommen werden und als Kettenverbinder oder auch als Anhänger bei V-förmigem Durchlauf nur eines Kettenstrangs Verwendung finden, wodurch die Vielseitigkeit dieser Schmuckkette erhöht wird.

## Patentansprüche

1. Verschließbare Schmuckkette, wie im Ausschnitt veränderbares Schmuckkollier mit wechselweise verrastend ineinander greifende Zahngliedern, welche einander auf Lücke gegenüberliegend aneinandergereiht und mittels Schieber reißverschlußartig öffen- und schließbar sind, wobei die Zahnglieder (1) jeder Reihe jeweils über ihr Basisteil (2) beweglich mit den Nachbargliedern (1, 2) verbunden sind und jeweils eine zwei benachbarte Basisteile (2) verbindende Öse (3) vorgesehen ist, wobei beim Verschluß Vorsprünge ineinandergreifen, dadurch gekennzeichnet, daß die Ösenglieder (3) zur beweglichen Verbindung der Zahnglieder (1) mit senkrecht zur Kettenebene liegenden Stegen (4) in Kettenebene liegen und beim Verschluß sowohl diese (3) als auch die verbreiterten Basisteile (2) als Greiffinger (6) gegenseitig in eingewölbte Ausnehmungen (7, 8) der letzteren (2) greifen.

2. Verschließbare Schmuckkette wie im Ausschnitt veränderbares Schmuckkollier mit wechselweise verrastend ineinander greifende Zahngliedern, welche einander auf Lücke gegenüberliegend aneinandergereiht und mittels Schieber reißverschlußartig öffen- und schließbar sind, wobei die Zahnglieder (11) jeder Reihe jeweils über ihr Basisteil (12) beweglich mit den Nachbargliedern (11, 12) verbunden sind und jeweils eine zwei benachbarte Basisteile (12) verbindende Öse (13) vorgesehen ist, wobei beim Verschluß Vorsprünge ineinandergreifen,
dadurch gekennzeichnet, daß die ösenglieder (13) zur beweglichen Verbindung der Zahnglieder (11) mit in Kettenebene liegenden Stegen (14) senkrecht zur Kettenebene liegen und beim Verschluß Zahnköpfe (16) beidseits in gewölbte Ausnehmungen (17, 18) der Basisteile (12) greifen und die Ösen (13) jeweils die Zahnkopf tage nach oben und unten begrenzen.

3. Verschließbare Schmuckkette nach Anspruch 1,
dadurch gekennzeichnet, daß die Zahnwölbungen als gewölbte Greiferfinger (6) ineinandergreifen, wobei der Eingriff am Rücken derselben (7) vorgesehen ist.

4. Verschließbare Schmuckkette nach Anspruch 2,
dadurch gekennzeichnet, daß die Zahnköpfe (16a - 16c) kugelig oder zylinderisch ausgebildet sind, während die Einhängestege für die Ösen (13) Einwölbungen (11a - 11c) für die Zahnköpfe bilden.

5. Verschließbare Schmuckkette nach einem der Ansprüche 1 bis 4,
dadurch gekennzeichnet, daß die Basisteile der Zahnglieder als Raumform- (Fig. 1) oder Rahmenglieder (Fig. 2) ausgebildet sind.

6. Verschließbare Schmuckkette nach einem der Ansprüche 1 bis 4,
dadurch gekennzeichnet, daß die mittels Ösen (3, 13) verbundenen Zahnglieder mit Basisteilen als fläche Stanzglieder gebildet sind.

7. Verschließbare Schmuckkette nach einem der vorhergehenden Ansprüche,
dadurch gekennzeichnet, daß die Basisteile (2, 12) und/oder die Ösenteile (3. 13) als Schmuckbildner oder Steinfassungen (9, 19) ausgebildet sind.

## Claims

1. Lockable ornamental chain, ornamental necklace which can be altered to match the neckline, having gripping tooth members which alternately lock into one another and which are run onto one another in opposite gaps and can be opened and closed by means of a slide in the manner of a slide fastener, the tooth members (1) of each row being connected so as to be moved with the neighbouring members (1, 2) in each case via their base part (2), and in each case a loop (3) connecting two neighbouring base parts (2) is provided, projections locking into one another on closing, characterized in that the loop members (3) lie in the chain plane to movably connect the tooth members (1) with links (4) lying vertically to the chain plane, and on closing both these loops (3) and the widened base parts (2) lock like gripping fingers (6) on the opposing side in arched recesses (7, 8) of the base parts (2).

2. Lockable ornamental chain, ornamental necklace which can be altered to match the neckline, having gripping tooth members which alternately lock into one another and which are run onto one another in opposite gaps and can be opened and closed by means of a slide in the manner of a slide fastener, the tooth members (11) of each row being connected so as to be moved with the neighbouring members (11, 12) in each case via their base part (12), and in each case a loop (13) connecting two neighbouring base parts (12) is provided, projections locking into one another on closing, characterized in that the loop members (13) lie vertically to the chain plane to movably connect the tooth members (11) with links (14) lying in the chain plane, and on closing tooth heads (16) lock on both sides into arched recesses (17, 18) of the base parts (12) and the loops (13) both limit the top and bottom position of the tooth head.

3. Lockable ornamental chain according to claim 1, characterized in that the tooth arches lock into one another like arched gripping fingers (6), the catch being provided on the back of the same (7).

4. Lockable ornamental chain according to claim 2, characterized in that the tooth heads (16a - 16c) are ball-shaped or cylinder-shaped, whereas the securing links for the loops (13) form arches (11 a 11 c) for the tooth heads.

5. Lockable ornamental chain according to one of claims 1 to 4, characterized in that the base parts of the tooth members are formed as solid members (Figure 1) or frame members (Figure 2).

6. Lockable ornamental chain according to one of claims 1 to 4, characterized in that the tooth members connected by means of loops (3,13) to base parts are formed as flat punched members.

7. Lockable ornamental chain according to one of the previous claims, characterized in that the base parts (2, 12) and/or the loop parts (3, 13) are formed as an ornamental setting or gem mounts (9,19).

## Revendications

1. Chaîne de parure pouvant être fermée comme un collier à échancrure variable, comportant des dents pénétrant alternativement l'une dans l'autre avec encliquetage mutuel, lesquelles dents sont alignées en vis-à-vis en chicane et peuvent être ouvertes et fermées à la façon d'une fermeture à glissière au moyen d'un curseur, les dents (1) de chaque rangée étant respectivement reliées aux dents voisines (1, 2) en bougeant autour de leur base (2), un oeillet (3) étant prévu pour relier deux bases voisines, des saillies engrenant l'une avec l'autre lors de la fermeture, caractérisée en ce que, pour assurer la liaison mobile des dents (3) par des éléments (4) perpendiculaires au plan de la chaîne, les oeillets sont placés dans le plan de la chaîne et en ce que, lors de la fermeture, non seulement les oeillets (3), mais aussi les bases élargies (2), pénètrent mutuellement en tant que doigts préhenseurs (6) dans des évidements (7, 8) incurvés des dents.

2. Chaîne de parure pouvant être fermée comme un collier à échancrure variable, comportant des dents pénétrant alternativement l'une dans l'autre avec encliquetage mutuel, lesquelles dents sont alignées en vis-à-vis en chicane et peuvent être ouvertes et fermées à la façon d'une fermeture à glissière au moyen d'un curseur, les dents (11) de chaque rangée étant respectivement reliées aux dents voisines (11, 12) en bougeant autour de leur base (12), un oeillet (13) étant prévu pour relier deux bases voisines, des saillies engrenant l'une avec l'autre lors de la fermeture, caractérisée en ce que, pour assurer la liaison mobile des dents (11) par des éléments (14) situés dans le plan de la chaîne, les oeillets (13) sont perpendiculaires au plan de la chaîne et en ce que, lors de la fermeture, des têtes de dent (16) pénètrent de chaque côté dans des évidements incurvés (17,18) des bases (12) et en ce que les oeillets (13) délimitent chaque fois la position des têtes de dent vers le haut et vers le bas.

3. Chaîne de parure pouvant être fermée selon la revendication 1, caractérisée en ce que les reliefs bombés des dents pénètrent l'un dans l'autre en tant que doigts de préhension bombés (6), la pénétration étant prévue sur le dos de ceux-ci (7).

4. Chaîne de parure pouvant être fermée selon la revendication 2, caractérisée en ce que les têtes de dents (16a - 16c) ont une forme sphérique ou cylindrique, tandis que les éléments d'accrochage pour les oeillets (13) constituent les parties incurvées (11 a - 11 c) pour les têtes de dents.

5. Chaîne de parure pouvant être fermée selon l'une des revendications 1 à 4, caractérisée en ce que les bases des dents sont réalisées sous forme d'éléments tridimensionnels (figure 1) ou d'éléments en forme de cadres (figure 2).

6. Chaîne de parure pouvant être fermée selon l'une des revendications 1 à 4, caractérisée en ce que les dents munies de bases et reliées au moyen d'oeillets (3, 13) sont réalisées sous forme d'éléments plats estampés.

7. Chaîne de parure pouvant être fermée selon l'une des revendications précédéntes, caractérisée en ce que les bases (2, 12) et/ou les oeillets (3, 13) sont réalisés sous forme d'ornements ou de montures pour des pierres (9, 19).
